# EUROPÄISCHE PATENTSCHRIFT

(11) **EP 0 539 808 B1**
(45) Veröffentlichungstag und Bekanntmachung des Hinweises auf die Patenterteilung: **11.01.1995**
(21) Anmeldenummer: 92117693.9
(22) Anmeldetag: 16.10.1992
(51) Int. Cl.: D02G 1/12

(54) **Vorrichtung zum Stauchkräuseln synthetischer Filamentfäden**
Apparatus for stuffer crimping synthetic filament yarns
Dispositif de frisage à boîte de bourrage pour filaments synthétiques

(30) Priorität: 26.10.1991 DE 4135383
(43) Veröffentlichungstag der Anmeldung: 05.05.1993
(73) Patentinhaber: BARMAG AG, D-42862 Remscheid (DE)
(72) Erfinder: Wübken, Winfried, W-5630 Remscheid (DE); Burkhardt, Klaus, W-5830 Schwelm (DE); Gerhards, Klaus, W-5609 Hückeswagen (DE)
(74) Vertreter: Pfingsten, Dieter, Dipl.-Ing.

(56) Entgegenhaltungen:
- EP-B- 0 189 099
- DE-A- 1 785 158
- DE-A- 2 423 476
- DE-A- 2 753 705
- DE-U- 8 022 113

## Beschreibung

Die Erfindung bezieht sich auf eine Vorrichtung zum Stauchkräuseln synthetischer Filamentfäden nach dem Oberbegriff des Patentanspruchs 1.
Diese Vorrichtung ist aus der EP-189099-B bekannt.

Bei der bekannten Texturierdüse ist der Strömungskanal stromabwärts einer Düsennadel, in dem die Filamentfäden gemeinsam mit dem ausströmenden Druckmittel geführt werden, mit zylindrischem, insbesondere kreiszylindrischem Querschnitt und über seine Länge mit konstantem Durchmesser ausgebildet.
Die bekannte Texturierdüse hat sich insbesondere in Maschinen zur Durchführung eines kontinuierlichen Spinn-Streck-Texturierverfahrens bewährt und wird für die Stauchkräuselung synthetischer Filamentfäden aus Polyester, insbesondere Polyäthylenterephthalat, PA6, PA6.6 oder PP bei Streckgeschwindigkeiten hinter der Spinnstufe von 1800 - 3000 m/min industriell mit großem Erfolg angewandt. Bei dieser Geschwindigkeit wird jedoch eine Grenze der Produktionsgeschwindigkeit deswegen erreicht, weil die Fadenzugkraft an dem von der Düse geförderten Filamentbündel nachläßt und jegliche Fadenverschlappung zu einer Wicklerbildung an den Streckgaletten und zu Unsicherheiten des Produktionsverfahrens führt.

Aufgabe der Erfindung ist es deshalb, die Vorrichtung zum Stauchkräuseln gemäß Oberbegriff des Patentanspruchs 1 in der Weise baulich zu verbessern, daß die angegebene technische Obergrenze für eine sichere Ausübung des Stauchkräuselns nach dem bekannten, kontinuierlichen Spinn-Streck-Texturierverfahren weiter nach oben verschoben wird und daß bei einer weiter erhöhten Fadengeschwindigkeit noch eine ausreichende Zugkraft von der Düse auf den laufenden Faden ausgeübt wird. Hierbei soll berücksichtigt werden, daß die bisher schon erzeugte hohe Qualität hinsichtlich Fadenkräuselung, Konsistenz und Auflösbarkeit des Fadenstopfens erhalten bleibt und der Druckmittelverbrauch und -druck so niedrig und wirtschaftlich wie möglich ist.

Die Lösung der Aufgabe ergibt sich aus dem Kennzeichen des Patentanspruchs 1 in Verbindung mit dessen Oberbegriff. Durch die angegebene Maßnahme wird in dem für das Filamentbündel und das auströmende Druckmittel gemeinsamen Strömungskanal in der Schleppströmung die Schallgeschwindigkeit erreicht, die in dem sich erweiternden Teil des Strömungskanals mindestens erhalten bleibt oder noch weiter ansteigt. Dadurch wird auf die Filamentfäden eine erhöhte Fadenzugkraft ausgeübt, die mit hoher Betriebssicherheit noch Fadengeschwindigkeiten von 4000 m/min hinter den Streckgaletten zuläßt, und dies ohne Erhöhung des Arbeitsdruckes des Druckmittels und die damit verbundene Gefahr den Fadenstopfen aus der an dem Strömungskanal angeschlossenen Stauchkammer auszublasen.

Zwar ist durch die DE-27 53 705 und die DE-17 85 158 bereits eine Stauchkräuselvorrichtung mit einer Blasdüse bekannt, bei der das ausströmende Druckmittel Schallgeschwindigkeit und in einem sich erweiternden Kanal Überschallgeschwindigkeit erreicht. Bei dieser Vorrichtung ist der Strömungskanal an der Stelle, wo die Strömung des Druckmittels auf die zugeförderten Filamentfäden trifft, im Querschnitt jedoch plötzlich stark vergrößert und bleibt dann bis zur Stauchkammer im Querschnitt unverändert. Abgesehen davon, daß die Düse bei wesentlich höheren Drücken bis 40 bar - in den Beispielen 14 bis 15 bar - betrieben wird, bricht die Überschallströmung wegen der sehr starken Erweiterung des Strömungskanals und des dort auftretenden Verdichtungsstoßes zusammen, und die Schleppwirkung auf die Filamentfäden geht stark zurück. Durch den hohen Arbeitsdruck des Druckmittels besteht außerdem die Gefahr des Ausblasens des Fadenstopfens aus der Stauchkammer und einer Kraterbildung bei der Bildung des Fadenstopfens, die wiederum mit einer schlechten Auflösbarkeit verbunden ist.

Bei Versuchen mit der eingangs erwähnten Texturierdüse hatte sich gezeigt, daß in Kanälen mit konstantem Querschnitt und kleinem Durchmesser eine Überschallströmung nur auf einer sehr kurzen Strecke aufrecht erhalten werden kann. Dagegen wurde herausgefunden, daß ein an die Reibungsverhältnisse im Strömungskanal angepaßter, kleiner Erweiterungswinkel eine Überschallströmung auf einer längeren Strecke erlaubt.

Es ist zwar möglich, den Strömungskanal durch eine plötzliche Querschnittserweiterung in der Stauchkammer enden zu lassen, doch wird gemäß Anspruch 2 vorgezogen, den Übergang von dem Strömungskanal in die vorzugsweise zylindrische oder sich schwach konisch erweiternde Stauchkammer in einem kurzen, separaten Abschnitt vorzunehmen, der einen stark vergrößerten Kegelwinkel aufweist. Hierdurch erfolgt in diesem Bereich eine allmähliche Strömungsaufweitung bis auf den Querschnitt der Stauchkammer, bei der eine radiale Kraftkomponente auf die Filamentfäden wirkt. Es ergibt sich hierdurch auch eine gleichmäßigere Fadenablage auf dem gesamten Stauchkammerquerschnitt. Einer Kraterbildung in dem frisch gebildeten Fadenstopfen wird dadurch mit Erfolg entgegengewirkt.

Es wird darauf hingewiesen, daß der zuletzt beschriebene Abschnitt der Düse stromaufwärts der Stauchkammer hinsichtlich Länge und Form der Erweiterung deutlich von dem Strömungskanal, in dem das Druckmittel und die Filamentfäden aufeinander treffen und in dem durch Reibungskräfte die großen Kräfte der Strömung auf die Filamentfäden übertragen werden, zu unterscheiden ist.

In vorteilhafter Weise hat der Strömungskanal eine Länge von mehr als dem 30- und vorzugsweise mehr als dem 40-fachen des Kanalquerschnitts an seiner engsten Stelle. Hierdurch werden die Kräfte auf einer großen Länge, auf der Überschallgeschwindigkeit im ausströmenden Druckmittel vorliegt, auf die Filamentfäden übertragen. Durch Impulsübertragung von der sie umhüllenden Schleppströmung erreichen die Filamentfäden beispielsweise bei freiem Abzug von einer Vorlagespule eine sehr hohe Fördergeschwindigkeit oder bei Begrenzung der Filamentgeschwindigkeit durch die Liefergeschwindigkeit der Streckgaletten erreicht die Düse durch diese Maßnahme eine hohe Fadenzugkraft.

Der Vorteil eines sehr kleinen Öffnungswinkels des Strömungskanals nach Anspruch 4 liegt darin, daß bei sehr engem Strömungskanalquerschnitt und der dabei notwendigerweise zu berücksichtigenden Wandreibung die Überschallgeschwindigkeit selbst bei einer großen Baulänge des Strömungskanals ohne Strömungsabrisse beibehalten wird. Dies bedeutet, daß es möglich ist, die Entstehung eines Verdichtungsstoßes in der Strömung in vorteilhafter Weise zu vermeiden. Die Impuls- und Energieübertragung auf die Filamentfäden erfolgt dabei mit besonders hohem Wirkungsgrad.

Die Maßnahme nach Anspruch 5 bietet den Vorteil, daß nach dem Erreichen der Schallgeschwindigkeit in der engsten Stelle des Strömungskanals das ausströmende Druckmittel im Strömungskanal zunächst noch verstärkt beschleunigt wird. Diese Beschleunigung erfolgt vorzugsweise bis zu einem Optimum, das bei einer Machzahl von Ma = 1,4 liegt. Die folgende Stufe des Strömungskanals ist so ausgebildet, daß die Strömungsgeschwindigkeit im wesentlichen konstant gehalten wird.
Es wird hierdurch auf einer kurzen Strecke die angestrebte Überschallgeschwindigkeit erreicht, die in der sich anschließenden, schwächer divergenten Strecke beibehalten wird, ohne daß ein oder mehrere Verdichtungsstöße auftreten.

Anspruch 6 gibt hierzu eine bevorzugte Ausgestaltung des Strömungskanals an.

Anspruch 7 gibt eine weitere Bemessungsregel an, deren Ergebnis ein begrenzter, für die erreichbare Fadengeschwindigkeit insbesondere sparsamer Verbrauch des Druckmittels ist.

Mit besonderem Vorteil ist der Fadeneinlaßkanal der Hochgeschwindigkeitsdüse in einer Düsennadel nach Anspruch 8 ausgebildet. Dies hat den Vorteil einer besseren und leichteren Anpassung des Blaskanals zur Einstellung der Fadenzugkraft.

Der Vorteil der konstruktiven Ausbildung der Düse stromabwärts des Strömungskanals nach Anspruch 9 liegt darin, daß die Düse einfach aufgebaut und gewartet, insbesondere von Fadenresten gereinigt werden kann. Ein weiterer Vorteil liegt in der zwischen dem Kegelstumpf der Düsennadel und dem Düsenkörper ausgebildeten Ringschlitzströmung, die eine radiale Komponente aufweist und die die Filamentfäden nach der Zusammenführung des Fadeneinlaßkanals und des Blaskanals allseitig eng umschließt.

Eine Düse nach Anspruch 10 in Verbindung mit Anspruch 1 oder 9 wird dadurch gebildet, daß die den Fadeneinlaßkanal enthaltende Düsennadel mittels eines Dichtgewindes und ggf. unter Zwischenlage von Distanzscheiben dichtend in den Düsenkörper eingesetzt wird (z.B. DE-U 80 22 113, DE-U 77 23 587). Bei dieser Anordnung läßt sich durch Veränderung der axialen Einstellung von Düsennadel und Düsenkörper der Querschnitt des Ringschlitzes für das austretende Druckmittel einstellen. Weiter kann durch Variation der Öffnungswinkel am Düsenkörper und/oder dem Kegel der Düsennadel gemäß der Ansprüche 11 bis 13 in Verbindung mit der axialen Einstellbarkeit der Düsennadel nach Anspruch 10 erreicht werden, daß die engste Stelle des Strömungskanals axial verschoben wird und die Druckverhältnisse am Anfang des Strömungskanals sich derart einstellen lassen, daß die Blasdüse die Filamentfäden am Einlaß des Fadeneinlaßkanals ansaugt, oder daß die Blasdüse durch den Fadeneinlaßkanal geringe Mengen des Druckmittels ausbläst. In einer bestimmten Ausgestaltungsform der Düse ist diese dabei in vorteilhafter Weise so ausgestaltet, daß sie durch Axialverstellung der Düsennadel vom Saugbetrieb beim Anlegen der Filamentfäden in einen Betriebszustand mit am Fadeneinlaßkanal Druckmittel leicht ausblasender Düse umschaltbar ist.

Schließlich ist es der Vorteil der Maßnahme nach Anspruch 14, daß die Filamentfäden einfach in die Blasdüse eingelegt werden können, was insbesondere beim Anfahren der Texturiervorrichtung und nach einem Fadenbruch an den Streckgaletten, nach einem Spinndüsenwechsel etc. erforderlich ist und die Handlingzeiten stark verkürzt.

Die Erfindung wird im folgenden anhand einer ein Ausführungsbeispiel der Erfindung darstellenden Zeichnung näher erläutert.

Es zeigen:
- Fig. 1: eine Blasdüse mit angeschlossener Stauchkammer im Längsschnitt;
- Fig. 2: eine in Längsrichtung geteilte Stauchkammerkräuselvorrichtung gemäß der Erfindung in abgeänderter Ausführung;
- Fig. 3: einen Querschnitt der Düse nach Fig. 2 im Bereich der Druckmittelzufuhr;
- Fig. 4: den Strömungskanal mit Filament- und Druckmittelzufuhr in vergrößerter, schematischer Darstellung;
- Fig. 5: verschiedene Ausbildungen des Strömungskanals im Bereich;
und
- Fig. 6: des stromabwärtigen Endes der Düsennadel.

In Fig. 1 ist eine Stauchkräuselvorrichtung im Längsschnitt dargestellt, die in wesentlichen Teilen mit der aus der EP-189099-B bekannten Vorrichtung übereinstimmt (Fig. 17 bzw. Fig. 19). Sie besteht aus dem Düsenkörper 1 mit einem den Strömungskanal 2 enthaltenden Einsatzkörper 3, sowie der einlaßseitigen Düsennadel 4 und der auslaßseitig an dem Düsenkörper 1 angeflanschten Stauchkammer 5 und Abzugswalze 6 für den in der Stauchkammer 5 gebildeten Fadenstopfen 7 (Fig. 2). Die Düsennadel 4 enthält den zentrischen Fadeneinlaßkanal 8 und die Druckmittelzufuhr. Sie ist mit einem Feingewinde 9 in den Einsatzkörper 3 axial einstellbar eingeschraubt und durch Deckel 10 gegen Druckmittelverluste abgedichtet. Die Druckmittelzufuhr, beispielsweise erhitzte Druckluft, Wasserdampf, vorzugsweise überhitzter Wasserdampf bei einem Druck von etwa 7 bis 12 bar, erfolgt durch Verteilungskanal 11 im Düsenkörper 1. Über Axialkanäle 12, Ringnut 13 im Deckel 10 und Radialbohrungen 14 ist der Verteilungskanal 11 mit den Blaskanälen 15 verbunden, die am stromabseitigen Ende der Düsennadel 4 in den gemeinsamen Strömungskanal 2 für das Druckmittel und die Filamentfäden münden.

Der Strömungskanal 2 besteht aus einem ersten Abschnitt 2.1, mit der Länge L₁ der sich in Strömungsrichtung bis zu einem engsten Querschnitt 2.2 düsenförmig verjüngt und sich dann in einem zweiten Abschnitt 2.3 mit einer Länge L₂ wieder kegelförmig erweitert, und zwar mit einem sehr kleinen Öffnungswinkel alpha (Fig. 4), der vorzugsweise kleiner als 2,0° ist. Die Stauchkammer 5 ist mit Flansch 35 und Schrauben 16 an den Düsenkörper 1 angeflanscht. Einlaßseitig weist sie zunächst einen Abschnitt mit einer kegelförmigen Kanalaufweitung 17 vom Querschnittt des Strömungskanals 2 in den kreiszylindrischen oder schwach konischen Querschnitt der Stauchkammer 5 auf. Der Kegelwinkel beta der Kanalaufweitung 17 beträgt vorzugsweise etwa 10°. In Strömungsrichtung folgt ein Bereich, der in radialer Richtung durchlässig ist, damit das Druckmittel von den Filamentfäden in der Stauchkammer 5 abgetrennt werden kann. Dieser Bereich besteht aus eng angeordneten Rippen 18, die durch die Einschnitte 19 in der Stauchkammerwand 20 gebildet sind und die so eng benachbart sind, daß Teile des gebildeten Fadenstopfens 7 an den Rippen 18 nicht hängenbleiben. Das auslaßseitige Ende der Stauchkammer 5 ist zur Bildung eines im Querschnitt kreisförmigen Fadenstopfens 7 kreiszylindrisch oder schwach konisch ausgebildet. Dem Auslaß gegenüber ist eine halbkreisförmig profilierte, stufenlos einstellbar angetriebene Abzugswalze 6 angeordnet, die mit einer zweiten, nicht dargestellten Rolle zusammenwirkt. Über die gesamte Länge der Vorrichtung hat diese einen Einfädelschlitz 21, der durch hier nicht näher dargestellte Mittel zum Einlegen der Filamentfäden öffenbar und im Betrieb schließbar ist, damit einzelne Filamente aus dem Schlitz 21 nicht herausgeblasen werden. Bezüglich weiterer Einzelheiten wird auf die bereits erwähnte EP-189099-B verwiesen.

Fig. 2 zeigt eine abgeänderte Stauchkräuselkammer in geöffnetem Zustand. Darin sind Bauteile mit gleicher Funktion wie in Fig. 1 mit gleichen Bezugszeichen versehen. Die längsgeteilte Düsennadel 4 ist hier durch Schrauben 36 am Düsenkörper 1 befestigt. Das durch Radialkanal 22 am Düsenkörper 1 in Pfeilrichtung 23 zugeführte Druckmittel strömt durch einen konischen Ringschlitzkanal 24 in den Strömungskanal 2 und trifft dort auf die durch Fadeneinlaßkanal 8 zugeführten Filamentfäden, die in der Stauchkammer 5 zum Fadenstopfen 7 gestaucht und durch Abzugswalze 6 und Rolle 6.1 abtransportiert werden.

Die gezeigte Stauchkräuselvorrichtung ist zum Reinigen bzw. zum Einfädeln der Filamentfäden in Längsrichtung in zwei Hälften 1.1 und 1.2 geteilt und ihre eine Hälfte 1.2 wird zum Schließen in Pfeilrichtung 25 bewegt, wobei Zentriernocken 26 an der einen Düsenhälfte 1.2 in zugeordnete Zentrierbohrungen 27 der anderen Düsenhälfte 1.1 eingreifen und nicht näher dargestellte Verriegelungsmittel betätigen. Durch Beaufschlagung einer Druckkammer 28 mit Druckmittel in Richtung 30 werden die beiden Düsenhälften 1.1, 1.2 zusammengepreßt, in Längsrichtung abgedichtet und ein radiales Abströmen des Arbeitsmittels verhindert.

Fig. 3 zeigt den Querschnitt der Stauchkräuselkammer im Bereich der Druckmittelzufuhr 22 und die Ringkammer 29, die in den Ringschlitzkanal 24 am äußeren Umfang der Düsennadel 4 mündet.

In Fig. 4 ist der Strömungskanal 2 im Einsatzkörper 3 des Düsenkörpers 1 der Stauchkammerkräuselvorrichtung vergrößert dargestellt. Er verjüngt sich zunächst in einem ersten Abschnitt 2.1 düsenförmig und zwar bis zu einer Stelle 2.2, an der der Kanal seinen engsten Querschnitt hat und die Strömung Schallgeschwindigkeit erreicht. In den ersten Abschnitt 2.1 ragt die Düsennadel 4 axial hinein. Sie ist in Pfeilrichtung 34 axial einstellbar. Durch den zentrischen Kanal 8 werden die Filamentfäden und durch den zwischen Düsennadel 4 und Einsatzkörper 3 gebildeten, sich konisch verjüngenden Ringschlitz 24 das Druckmittel zugeführt. Stromabwärts der engsten Stelle 2.2 erfolgt eine Zunahme des Strömungsquerschnitts des Strömungskanals 2 im Abschnitt 2.3. Diese kann entweder kontinuierlich bei einem Kegelwinkel alpha von weniger als 5°, vorzugsweise weniger als 3° und insbesondere zwischen 1° und 2° erfolgen. Sie kann aber auch in mindestens zwei Stufen erfolgen, und zwar in einer ersten Stufe mit einer größeren und einer zweiten Stufe mit einer gegenüber der ersten geringeren Querschnittserweiterung. Dabei ist die Größe des Aufweitungswinkels alpha grundsätzlich auch abhängig von der Qualität der mechanischen Bearbeitung der Kanalwand und wird bei schlechterer Bearbeitungsqualität des Strömungskanals 2 mit den größeren Kegelwinkeln alpha hergestellt.
Die Länge L₂ des Strömungskanalabschnitts 2.3 wird in Abhängigkeit von dem Durchmesser des Strömungskanals 2 an der Stelle des engsten Querschnitts 2.2 bemessen. Bei einem Durchmesser von weniger als 3 mm am engsten Querschnitt 2.2 ergibt eine Länge L₂ zwischen dem 30- und 40-fachen dieses Durchmessers bei einem Vordruck des Blasmediums von ca. 6 bar die günstigsten Ergebnisse hinsichtlich erreichbarer Fadengeschwindigkeit und Texturierung. Bei einem höheren Vordruck des Blasmediums sind noch größere Längen L₂ zur Erzielung noch höherer Fadenzugkräfte von Vorteil.

Bei einem Strömungskanal 2, der stromabwärts der engsten Stelle 2.2 in zwei Stufen kontinuierlich erweitert ist (nicht dargestellt), ist die Länge des Abschnitts mit dem geringeren Öffnungswinkel vorzugsweise mehr als 8 mal so groß wie die Länge des ersten Abschnitts mit dem größeren Öffnungswinkel.

Der letzte Abschnitt des Strömungskanals ist die Kanalaufweitung 17 mit einem deutlich größeren Kegelwinkel beta, wobei beta etwa 5 bis 15° beträgt. Dieser Abschnitt wird nach Auftreten kleinerer Verdichtungsstöße mit Unterschallströmung durchströmt.

Da die Filamentfäden in diesem Bereich der Kanalaufweitung bereits die Stauchkammer 5 annähernd erreicht haben, spielt der Geschwindigkeitsabfall an dieser Stelle keine wesentliche Rolle. Die Länge L_{D} dieses Abschnittes ergibt sich aus dem Durchmesser des Strömungskanals 2.3, an dessen Ende, dem Kegelwinkel beta und dem vorgesehenen Durchmesser der Stauchkammer 5.

In den Figuren 5 und 6 ist der Strömungskanal 2 im Bereich der Mündung der axial einstellbaren Düsennadel 4 dargestellt. In Fig. 5 ist dabei im Düsenkörper 1 der konisch verlaufende Ringschlitzkanal 24 mit einem Kegelwinkel rho gebildet. Er geht an der Stelle 31 in den sich düsenförmig verjüngenden Abschnitt 2.1 des Strömungskanals 2 über, der an der Stelle 2.2 seinen engsten Strömungsquerschnitt hat. Die Düsennadel 4 ist mit einem Kegelwinkel gamma gebildet, der vom Kegelwinkel rho im Düsenkörper 1 abweicht und kleiner als dieser ist. Dadurch läßt sich die Düsennadel 4 um die Länge s über die Stelle 31 hinaus axial in den Strömungskanal hinein verschieben. Ein engster Querschnitt des Ringschlitzkanals 24 kann dadurch vor das stromabseitige Ende der Düsennadel 4 an die Stelle 31 gelegt werden. Hierdurch wird darauf Einfluß genommen, ob und in welchen Mengen durch den Fadeneinlaßkanal 8 der Düsennadel 4 Druckmittel stromaufwärts austritt.

In Fig. 6 ist in einer Abänderung der Verhältnisse von Fig. 5 die Düsennadel 4 so ausgebildet, daß die Oberfläche aus zwei Kegelflächen gebildet wird, deren stromaufwärtige einen Öffnungswinkel gamma und deren stromabwärtige einen Öffnungswinkel epsilon besitzt. Durch die Ausbildung der Oberfläche der Düsennadel 4 aus zwei am Umfang 32 zusammentreffende Kegelflächen mit abweichendem Kegelwinkel läßt sich der Ringschlitzkanal 24 und die Druckverhältnisse im Ringschlitzkanal 24 und im Fadeneinlaßkanal 8 ebenfalls so beeinflussen, daß die Blasdüse nicht rückwärts bläst.

## Patentansprüche

1. Vorrichtung zum Stauchkräuseln synthetischer Filamentfäden
mit einer durch ein erhitztes, gas- oder dampfförmiges Druckmittel beschickbaren Düse und daran angeschlossener Stauchkammer (5),
bei der die Filamentfäden durch einen Fadeneinlaßkanal (8) und das Druckmittel durch mindestens einen Blaskanal (15, 24), vorzugsweise einen auf der Mantelfläche eines geraden Kreiskegels ausgebildeten Ringschlitz (24), zugeführt und durch einen Strömungskanal (2), in dem die Filamentfäden gemeinsam mit dem Druckmittel geführt werden, in eine im Querschnitt in Bezug auf den Strömungskanal (2) stark erweiterte Stauchkammer (5) gefördert werden, in der das Druckmittel durch radiale Abströmöffnungen (19) abgeleitet wird und die Filamentfäden zu einem längs der Stauchkammer (5) bewegbaren Fadenstopfen (7) gestaucht werden,
dadurch gekennzeichnet, daß
der Querschnitt des Strömungskanals (2) - in Strömungsrichtung gesehen - bis zu einem engsten Querschnitt (2.2), in dem im Druckmittel Schallgeschwindigkeit erreicht wird, abnimmt und von dort bis zur Stauchkammer (5) kontinuierlich, im wesentlichen mit konstantem Öffnungswinkel (alpha) oder diskontinuierlich in mindestens zwei Stufen zunimmt.

2. Vorrichtung nach Anspruch 1,
dadurch gekennzeichnet, daß
der Strömungskanal (2) durch einen eine Kanalerweiterung (17) aufweisenden Abschnitt mit einem Kegelwinkel (beta) von weniger als 20° mit der vorzugsweise zylindrischen oder schwach konisch erweiterten Stauchkammer (5) verbunden ist.

3. Vorrichtung nach Anspruch 1 oder 2,
dadurch gekennzeichnet, daß
die Länge des Strömungskanals (2) mehr als das 30fache, vorzugsweise mehr als das 40-fache des Durchmessers im engsten Kanalquerschnitts (2.2) beträgt.

4. Vorrichtung nach Anspruch 1 bis 3,
dadurch gekennzeichnet, daß
der Öffnungswinkel (alpha) des Strömungskanals (2.3) stromabwärts des engsten Kanalquerschnitts (2.2), weniger als 3°, insbesondere zwischen 1° und 2° beträgt.

5. Vorrichtung nach mindestens einem der Ansprüche 1 bis 4,
dadurch gekennzeichnet, daß
der Strömungskanal (2.3) stromabwärts des engsten Querschnitts (2.2) in einer ersten Stufe stärker und in einer zweiten Stufe schwächer als in der ersten Stufe erweitert ist, derart, daß die Strömungsgeschwindigkeit in der ersten Stufe vorzugsweise auf 1,4 Mach beschleunigt und in der zweiten Stufe im wesentlichen konstant gehalten wird.

6. Vorrichtung nach Anspruch 5,
dadurch gekennzeichnet, daß
die zweite Stufe mindestens fünfmal und vorzugsweise mehr als achtmal so lang ist wie die erste Stufe.

7. Vorrichtung nach einem der Ansprüche 1 bis 6,
dadurch gekennzeichnet, daß
der Durchmesser des Strömungskanals (2) an seiner engsten Stelle (2.2) weniger als 3 mm beträgt.

8. Vorrichtung nach einem der Ansprüche 1 bis 7,
dadurch gekennzeichnet, daß
der Fadeneinlaßkanal (8) im stromaufwärtigen Ende des Düsenkörpers (1) in einer Düsennadel (4) ausgebildet ist und daß der Blaskanal (15, 24) die Düsennadel (4) ringförmig umgibt und am stromabwärtigen Ende der Düsennadel (8) koaxial zum Fadeneinlaßkanal (8) mündet.

9. Vorrichtung nach einem der Ansprüche 1 bis 8,
dadurch gekennzeichnet, daß
die Düsennadel (4) am stromabwärtigen Ende des Fadeneinlaßkanals (8) als gerader Kegelstumpf - mit in Strömungsrichtung weisender imaginärer Spitze - ausgebildet ist, der unter Freilassung eines Ringschlitzes (24) für das ausströmende Druckmittel dichtend in eine Ausnehmung des Düsenkörpers (1) einsetzbar ist.

10. Vorrichtung nach Anspruch 9,
dadurch gekennzeichnet, daß
die Düsennadel (4) in dem Düsenkörper (1) zwecks Veränderung des Ringschlitzes (24) axial einstellbar ist.

11. Vorrichtung nach Anspruch 9 bis 10,
dadurch gekennzeichnet, daß
der Öffnungswinkel (rho) der konischen Ausnehmung des Düsenkörpers (1) größer ist als der Öffnungswinkel (gamma) der Düsennadel (4).

12. Vorrichtung nach Anspruch 9 bis 11,
dadurch gekennzeichnet, daß
die Mantelfläche des Kegelstumpfes der Düsennadel (4) aus zwei Kegelflächen mit voneinander abweichenden Kegelwinkeln (gamma, epsilon) besteht, wobei in Strömungsrichtung gesehen auf den kleineren (gamma) der größere Kegelwinkel (epsilon) folgt.

13. Vorrichtung nach Anspruch 9,
dadurch gekennzeichnet, daß
der sich bis zu seinem engsten Querschnitt (2.2) verjüngende Strömungskanal (2.1) unmittelbar an die in ihrer Konizität abweichende Ausnehmung des Düsenkörpers (1) angeschlossen ist, und daß die Düsennadel (4) derart axial in die Ausnehmung des Düsenkörpers (1) eingesetzt ist, daß ihr stromabwärtiges Ende axial bis in den Strömungskanal (2) hineinreicht und im stromaufwärtigen Bereich des Ringschlitzes (24) ein engster Strömungsquerschnitt zwischen Düsennadel (4) und Düsenkörper (1) gebildet wird.

14. Vorrichtung nach einem der Ansprüche 1 bis 13,
dadurch gekennzeichnet, daß
Düsenkörper (1), Düsennadel (4), Strömungskanal (2) und Stauchkammer (5) in Längsrichtung geteilt und zum Anlegen des Fadens öffenbar und schließbar sind.

## Claims

1. Apparatus for stuffer crimping synthetic filament yarns having a nozzle which can be charged with a heated gaseous or vaporized pressure medium and a stuffing box (5) adjoining said nozzle, in which apparatus the filament yarns are supplied through a yarn inlet duct (8) and the pressure medium is supplied through at least one blast duct (15, 24), preferably an annular slot (24) formed on the generated surface of a straight circular cone, and are conveyed through a flow duct (2) in which the filament yarns are guided together with the pressure medium into a stuffing box (5) of which the cross-section is greatly widened relative to the flow duct (2) and in which the pressure medium is discharged through radial discharge openings (19) and the filament yarns are compressed to form a yarn plug (7) which can move along the stuffing box (5), characterized in that the cross-section of the flow duct (2) - viewed in the direction of flow - decreases to a very narrow cross-section (2.2) in which the speed of sound is reached in the pressure medium and from there to the stuffing box (5) increases continuously, substantially with a constant aperture angle (α) or discontinuously in at least two stages.

2. Apparatus according to Claim 1, characterized in that the flow duct (2) is connected by a portion comprising a duct widening (17) and having a cone angle (β) of less than 20° to the stuffing box (5) which is preferably cylindrical or widens slightly conically.

3. Apparatus according to Claim 1 or 2, characterized in that the length of the flow duct (2) is more than 30 times, preferably more than 40 times, the diameter at the narrowest duct cross-section (2.2).

4. Apparatus according to Claims 1 to 3, characterized in that the aperture angle (α) of the flow duct (2.3) downstream of the narrowest duct cross-section (2.2) is less than 3°, in particular between 1° and 2°.

5. Apparatus according to at least one of Claims 1 to 4, characterized in that the flow duct (2.3) downstream of the narrowest cross-section (2.2) is widened more greatly in a first stage and is widened in a second stage less than in the first stage in such a way that the flow speed in the first stage is preferably accelerated to 1.4 Mach and is kept substantially constant in the second stage.

6. Apparatus according to Claim 5, characterized in that the second stage is at least five times and preferably more than eight times as long as the first stage.

7. Apparatus according to any one of Claims 1 to 6, characterized in that the diameter of the flow duct (2) is less than 3 mm at its narrowest point (2.2).

8. Apparatus according to any one of Claims 1 to 7, characterized in that the yarn inlet duct (8) in the upstream end of the nozzle body (1) is formed in a nozzle needle (4); and in that the blast duct (15, 24) surrounds the nozzle needle (4) in an annular manner and opens at the downstream end of the nozzle needle (4) coaxially to the yarn inlet duct (8).

9. Apparatus according to any one of Claims 1 to 8, characterized in that the nozzle needle (4) at the downstream end of the yarn inlet duct (8) is in the form of a straight truncated cone - with an imaginary tip pointing in the direction of flow - which can be inserted sealingly into a recess in the nozzle body (1) leaving an annular slot (24) for the outflowing pressure medium.

10. Apparatus according to Claim 9, characterized in that the nozzle needle (4) in the nozzle body (1) can be adjusted axially in order to alter the annular slot (24).

11. Apparatus according to Claims 9 and 10, characterized in that the aperture angle (ρ) of the conical recess of the nozzle body (1) is larger than the aperture angle (γ) of the nozzle needle (4).

12. Apparatus according to Claims 9 to 11, characterized in that the generated surface of the truncated cone of the nozzle needle (4) consists of two conical surfaces with cone angles (γ, ε) which differ from each other, the larger cone angle (ε) following the smaller cone angle (γ) viewed in the direction of flow.

13. Apparatus according to Claim 9, characterized in that the flow duct (2.1) tapering to its narrowest cross-section (2.2) directly adjoins the recess, of the nozzle body (1), which differs with respect to its conicity; and in that the nozzle needle (4) is inserted axially into the recess in the nozzle body (1) in such a way that its downstream end extends axially into the flow duct (2) and in the upstream region of the annular slot (24) a very narrow flow cross-section is formed between the nozzle needle (4) and the nozzle body (1).

14. Apparatus according to any one of Claims 1 to 13, characterized in that the nozzle body (1), nozzle needle (4), flow duct (2) and stuffing box (5) are divided in the longitudinal direction and can be opened and closed for inserting the yarn.

## Revendications

1. Dispositif de frisage à refoulement de fils continus synthétiques
avec une tuyère alimentée par un milieu échauffé, à l'état gazeux ou à l'état de vapeur, et avec un bac à refoulememt (5) y lié,
- les fils continus étant amenés par un canal d'entrée du fil (8)
- et le milieu étant amené par au moins un canal de soufflage (15, 24) qui, lui, est réalisé, de préférence, en forme d'une fente annulaire (24) sur la surface latérale d'un cône de révolution droit,
- les fils continus étant transportés ensuite, à travers d'un canal d'écoulement (2) dans lequel les fils continus sont conduits en même temps que le milieu,
dans un bac à refoulement (5) beaucoup élargi dans la section transversale par rapport au canal d'écoulement (2),
- le milieu étant ensuite évacué du bac à refoulement (5) par ces ouvertures d'écoulement radiales (19)
- et les fils continus étant refoulés jusqu'à former un bouchon de fils (7) mobile dans le bac à refoulement (5),
caractérisé en ce que
- la section transversale du canal d'écoulement (2) décroit continuellement - vu dans la direction de l'écoulement - jusqu'à une section transversale des plus étroites (2.2), où l'on atteint la vitesse du son dans le milieu,
pour accroître ensuite de façon continuelle jusqu'à arriver au bac à refoulement (5), de préférence avec un angle d'ouverture constant (alpha), ou pour accroître de façon discontinue dans au moins deux étapes.

2. Dispositif selon la revendication 1,
caractérisé en ce que
- le canal d'écoulement (2) est lié avec le bac à refoulement (5) par un segment présentant un élargissement du canal (17) avec un angle de cône (bêta) de moins de 20°, le bac à refoulement (5) étant élargi, de préférence, de façon cylindrique ou de façon faiblement conique.

3. Dispositf selon la revendication 1 ou 2,
caractérisé en ce que
- la longueur du canal d'écoulement (2) se monte à une quantité trente fois plus grande, de préférence à une quantité quarante fois plus grande, que le diamètre du canal d'écoulement (2) à la section transversale la plus étroite (2.2).

4. Dispositif selon les revendications 1 à 3,
caractérisé en ce que
- l'angle d'ouverture (alpha) du canal d'écoulement (2.3), en aval de la section transversale la plus étroite du canal d'écoulement (2.2), fait moins de 3°, de préférence entre 1° et 2°.

5. Dispositif selon au moins une des revendications 1 à 4,
caractérisé en ce que
- le canal d'écoulement (2.3) est - en aval de la section transversale la plus étroite (2.2) - élargi plus fort dans un premier état et moins fort dans un deuxième état, de manière à obtenir que la vitesse d'écoulement dans le premier état est accélérée de préférence à 1,4 mach et reste essentiellememt constante dans le deuxième état.

6. Dispositif selon la revendication 5,
caractérisé en ce que
- le deuxième état est au moins cinq fois plus long, de préférence huit fois plus long, que le premier état.

7. Dispositif selon l'une quelconque des revendications 1 à 6,
caractérisé en ce que
- le diamètre du canal d'écoulement (2) fait moins de 3 mm à l'endroit le plus étroit (2.2).

8. Dispositif selon l'une quelconque des revendications 1 à 7,
caractérisé en ce que
- le canal d'entrée du fil (8), à l'extrémité d'amont, supérieure du corps de tuyère (1), est réalisé en forme d'un pointeau (4),
- le canal de soufflage (15, 24) contourne en anneau le pointeau (4),
- le canal de soufflage débouche, à l'extrémité d'aval, inférieure du pointeau (4), de façon coaxiale par rapport au canal d'entrée du fil (8).

9. Dispositif selon l'une quelconque des revendications 1 à 8,
caractérisé en ce que
- le pointeau (4), à l'extrémité d'aval, inférieure du canal d'entrée du fil (8), est réalisé en forme d'un tronc de cône droit avec une pointe imaginaire en direction du circuit du fil, le tronc de cône pouvant être implanté dans un creux du corps de tuyère (1) de manière à l'étancher, tout en épargnant une fente annulaire (24) pour le milieu qui s'échappe.

10. Dispositif selon la revendication 9,
caractérisé en ce que
- que le pointeau (4) dans le corps de tuyère (1) peut être ajusté axialement, dans le but de pouvoir modifier la fente annulaire (24).

11. Dispositif selon les revendications 9 et 10,
caractérisé en ce que
- l'angle d'ouverture (rho) du creux en cône du corps de tuyère (1) est plus grand que l'angle d'ouverture (gamma) du pointeau (4).

12. Dispositif selon les revendications 9 à 11,
caractérisé en ce que
- la surface latérale du tronc de cône du pointeau (4) consiste en deux surfaces coniques avec deux angles de cône différents (gamma, epsilon), le plus grand des deux angles de cône (epsilon) suivant le plus petit (gamma) des angles - vu en direction de l'écoulement.

13. Dispositif selon la revendication 9,
caractérisé en ce que
- le canal d'écoulement (2.1) s'effilant jusqu'à la section transversale la plus étroite (2.2) est directement lié au creux du corps de tuyère (1) ayant, lui, une conicité différente par rapport au canal d'écoulement (2.1),
- le pointeau (4) est inséré dans le creux du corps de tuyère (1) axialement de manière à obtenir que sort extrémité d'amont, supérieure s'enfonce axialement dans le canal d'écoulement (2) et
- la section transversale la plus étroite d'écoulement se fait entre le pointeau (4) et le corps de tuyère (1) dans la région d'aval, inférieure de la fente annulaire.

14. Dispositif selon l'une quelconque des revendicatios 1 à 13,
caractérisé en ce que
- le corps de tuyère (1), le pointeau (4), le cartel d'écoulement (2) et le bac à refoulement (5) sont divisés en longueur de manière à obtenir qu'on les peut, pour cela, ouvrir ou fermer pour étaler le fil.
